# EUROPÄISCHE PATENTSCHRIFT

(11) **EP 2 065 782 B1**
(45) Veröffentlichungstag und Bekanntmachung des Hinweises auf die Patenterteilung: **25.07.2012**
(21) Anmeldenummer: 08166858.4
(22) Anmeldetag: 17.10.2008
(51) Int. Cl.: G05G 9/047

(54) **Induktiver Handsteuergeber**
Inductive manual controller
Emetteur de commande manuelle inductive

(30) Priorität: 27.11.2007 DE 102007057405
(43) Veröffentlichungstag der Anmeldung: 03.06.2009
(73) Patentinhaber: Fernsteuergeräte Kurt Oelsch GmbH, 12347 Berlin (DE)
(72) Erfinder: Schulz, Klaus-Dieter, 12349, Berlin (DE); Neumann, Thomas, 12307, Berlin (DE)
(74) Vertreter: Weisse, Renate

(56) Entgegenhaltungen:
- DE-A1- 3 431 523
- DE-A1- 19 548 138
- DE-C1- 19 611 230
- US-A- 5 068 499
- US-A- 5 619 195
- Lou Law: "Angular Position Sensing with 2-Axis Hall ICs" 1. März 2003 (2003-03-01), XP002559388 Gefunden im Internet: URL:http://www.sensorsmag.com/sensors/posi tion-presence-proximity/angular-position-s ensing-with-2-axis-hall-ics-785> [gefunden am 2009-12-08]

## Beschreibung

### Technisches Gebiet

Die Erfindung betrifft einen Handsteuergeber zum Steuern von Maschinen, enthaltend
a) einen Steuerhebel, welcher zum Steuern betätigt wird,
b) wenigstens eine Steuerwelle,
   - welche drehbar in einer Montagevorrichtung gelagert ist, und
   - welche unmittelbar und/oder über ein Getriebe mit dem Steuerhebel verbunden ist,
c) einen Drehwinkelgeber, zum Erfassen und Ausgeben des Drehwinkels der Steuerwelle, welcher mit dem Steuerhebel jeweils eingestellt wird, wobei
d) der Drehwinkelgeber gebildet wird aus
   - einem Permanentmagneten, welcher an einem Ende der Steuerwelle fixiert ist,
   - einem induktiv sensiblen Element, welches Drehungen des Permanentmagneten erfasst und
   - einem Signalgeber, welcher ein dem Drehwinkel entsprechendes Signal erzeugt.

### Stand der Technik

Solche Handsteuergeber werden häufig zur Steuerung von schweren Maschinen eingesetzt. Beispielsweise werden sie zur Steuerung von Kränen, Baggern, Gabelstaplern oder als Fahrtenregler für Schienenfahrzeuge und Schiffe eingesetzt. Sie lassen sich wie ein Joystick bedienen. Grundsätzlich lassen sich viele Arten von Maschinen, die manuell bedient werden, mit einem Handsteuergeber steuern. Modulare Bauweise unterstützt die Verwendung eines Handsteuergebers in vielen Anordnungen für Maschinensteuerungen.

Die Steuerung erfolgt über die jeweilige Winkellage der Steuerwelle, die mit dem Steuerhebel verbunden ist. Es ist bekannt, die Winkellage optisch beispielsweise mittels einer kodierten Scheibe zu erfassen. Die Winkellage lässt sich aber auch elektronisch beispielsweise über ein Potentiometer ermitteln.

Es gibt eindimensionale Handsteuergeber, die nur über eine Achse betrieben werden. Aber auch zweidimensionale Handsteuergeber werden verwendet. Die zweidimensionalen Handsteuergeber verfügen dementsprechend über zwei nichtparallele Steuerwellen, die über ein geeignetes Getriebe angetrieben werden.

Die Empfindlichkeit eines Handsteuergebers lässt sich mit einem geeigneten Getriebe zwischen Steuerhebel und Steuerwelle erzielen.

Die Handsteuergeber kommen oft in feuchten, staubigen oder schmutzigen Umgebungen zum Einsatz. Dabei kann der Schmutz, die Feuchtigkeit oder der Staub nach einer Weile den Betrieb des Handsteuergebers nachhaltig stören. Die Feuchtigkeit führt z.B. zur Korrosion, der Schmutz, bzw. der Staub beeinflusst häufig die Funktionstüchtigkeit des Handsteuergebers.

Die US 5,619,195 beschreibt einen Joystick bzw. Positionskontroller, welcher insbesondere zum Steuern von Maschinen eingesetzt wird. Der Positionskontroller verfügt über einen Steuerhebel, der über ein Kardangelenk in zwei Drehrichtungen gelagert ist. Die Drehwinkel werden mittels Hall-Effekt-Sensoren und Magnetstab erfasst. Durch Betätigung des Steuerhebels erzeugt der jeweilige Hall-Effekt-Sensor ein elektrisches Signal, welches dem jeweiligen Drehwinkel des Steuerhebels um die entsprechende Achse im Kardangelenk entspricht. Nachteil der in diesem Stand der Technik genannten Positionskontroller ist, dass die Drehwinkelaufnahme sehr feuchtigkeitsempfindlich und daher korrosionsanfällig ist. Auch Schmutz bzw. Staub kann die Funktion beeinträchtigen.

### Offenbarung der Erfindung

Aufgabe der Erfindung ist es daher, einen Handsteuergeber zum Steuern von Maschinen zu schaffen, der die Nachteile des Standes der Technik beseitigt, besonders zuverlässig, schmutzresistent und einfach herzustellen ist.

Erfindungsgemäß wird die Aufgabe dadurch gelöst, dass bei einem Handsteuergeber zum Steuern von Maschinen der eingangs genannten Art
e) das induktiv sensible Element (46, 48) auf einer Leiterplatte (42, 44) vorgesehen ist, welche im Wesentlichen senkrecht zur Achse der Steuerwelle (14, 16) angeordnet ist und
f) die Leiterplatte (42, 44) mit einer Mutterleiterplatte (47) gekoppelt ist, auf der weitere elektronische Funktionselemente vorgesehen sind, wobei
g) die Leiterplatte (42, 44) und die Mutterleiterplatte (47) in einem eigenständigen Gehäuse (52) vorgesehen sind.

Nach der Erfindung ist das das induktiv sensible Element auf einer Leiterplatte vorgesehen, welche im Wesentlichen senkrecht zur Achse der Steuerwelle angeordnet ist. Das induktiv sensible Element wird dazu im Bereich der Stirnseite der Steuerwelle angeordnet, um die magnetische Wirkung des Permanentmagneten zu erhalten. Durch die Verwendung einer Leiterplatte lassen sich die von dem induktiv sensiblen Element erfassten Signale optimal weiterleiten. Nach der Erfindung ist die Leiterplatte mit einer Mutterleiterplatte gekoppelt, auf der weitere elektronische Bauelemente vorgesehen sind. Die Mutterleiterplatte enthält beispielsweise eine prozessorgesteuerte Auswerteinheit mit einem Speicher zur Verarbeitung der vom induktiv sensiblen Element erfassten Signale. Außerdem kann die Mutterleiterplatte eine Schnittstelle für externe Geräte enthalten, über die die Geräte beispielsweise zur Steuerung angesteuert werden oder um die erfassten Signale anderweitig zu verwerten.

Nach der Erfindung sind die Leiterplatten und die Mutterleiterplatte in einem eigenständigen Gehäuse vorgesehen. Durch diese Maßnahme wird erreicht, dass die elektrischen Schaltungen separat vor Verschmutzungen und ggf. gegen Feuchtigkeit geschützt sind. Dabei sind vorzugsweise die auf den Leiterplatten aufgebrachten Schaltelemente ebenfalls von dem Gehäuse ganz oder teilweise umschlossen.

Eine vorteilhafte Ausgestaltung der Erfindung besteht darin, dass der Drehwinkelgeber den Drehwinkel und/oder die Winkelgeschwindigkeit und/oder die Winkelbeschleunigung erfasst und jeweils ein entsprechendes Signal generiert. Damit lassen sich verschiedene Bewegungsparameter des Steuerhebels erfassen, die für eine differenzierte Bedienung der Maschine herangezogen werden können. Damit kann beispielsweise der Beschleunigungsgrad eines Motors variiert werden.

Als eine besonders bevorzugte Ausbildung des erfindungsgemäßen Handsteuergebers ist das induktiv sensible Element als Chip ausgebildet, welcher Mikrospulen enthält. Die Ausbildung als Chip lässt eine erheblich verkleinerte und kompaktere Bauweise des Handsteuergebers zu, als es bisher der Fall war. Damit lässt sich auch erreichen, dass die Verschmutzung minimiert wird, weil die Messaufnehmer insgesamt weniger Volumen verbrauchen.

Vorzugsweise befindet sich der Permanentmagnet in einer Ausnehmung der Stirnseite der Steuerwelle. Die Ausnehmung kann als eine Bohrung auf der Stirnseite der Steuerwelle ausgebildet sein, in die ein Stabmagnet eingeführt und verklebt ist. Durch diese Maßnahme wird erreicht, dass der Permanentmagnet keinen zusätzlichen Raum verbraucht und in der Ausnehmung geschützt angeordnet ist.

Eine weitere vorteilhafte Ausbildung des erfindungsgemäßen Handsteuergebers erhält man durch einen Rückholmechanismus, wobei der Steuerhebel gegen den Rückholmechanismus betätigbar ist und den Steuerhebel und die Steuerwelle nach dem Betätigen in eine Ausgangsposition zurückbringt. Damit wird der Steuerhebel immer in eine definierte Stellung zurückgebracht. Der Bediener muss den Steuerhebel nur loslassen, damit er diese Ausgangsposition erreicht. Eine Weiterbildung kann auch dadurch erreicht werden, dass zwischen der maximalen Ausschlagstellung des Steuerhebels und dessen Ausgangsposition geeignete Rastpunkte vorgesehen sind. So kann ggf. der Steuerhebel in verschiedenen Stellungen zusätzlich einrasten.

In einer weiteren vorteilhaften Ausgestaltung des erfindungsgemäßen Handsteuergebers besteht der Rückholmechanismus aus zwei unabhängig einstellbaren Schenkelfedern, welche um die Steuerwelle angeordnet sind. Durch die Redundanz der Schenkelfedern bleibt bei einem Federbruch eine funktionstüchtige Feder im Einsatz. Dies erhöht die Zuverlässigkeit des Handsteuergebers. Zudem lassen sich durch Verwendung von zwei Schenkelfedern unterschiedliche Druckpunkte erzeugen, indem sie unterschiedlich eingestellt werden. Mit einem Einstellmechanismus können die Schenkelfedern dazu unterschiedlich vorgespannt werden.

Eine besondere Ausbildung der Erfindung besteht darin, dass die Montagevorrichtung in einem Gehäuse vorgesehen ist, aus dem der Steuerhebel herausragt. Die Montagevorrichtung ist ein Bereich, in dem sämtliche Bauelemente für ihr gemeinsames Wirken angeordnet sind. Dadurch lässt sich der Handsteuergeber leicht in einer Modulbauweise montieren. Auch bei Reparaturen muss nur das defekte Element ausgetauscht werden.

In einer bevorzugten Variante weist der Steuerhebel wenigstens einen Schalter auf. Auf diese Weise erhält der Handsteuergeber noch mehr Steuereinheiten, mit denen Maschinen bzw. Geräte gesteuert oder Ereignisse ausgelöst werden können.

Gemäß einer vorteilhaften Ausgestaltung des erfindungsgemäßen Handsteuergebers ist der Steuerhebel mit einem elastischen Dichtkörper zum Gehäuse hin abgedichtet. Auf diese Weise sind sämtliche Bauteile des Handsteuergebers innerhalb des Gehäuses vor Verschmutzung und Feuchtigkeit geschützt. Vorzugsweise wird dann der elastische Dichtkörper von einem Faltbalg gebildet, weil dieser sich aufgrund seiner elastischen Eigenschaften für solche Steuerhebel als besonders geeignet erweist.

Weitere Ausgestaltungen und Vorteile ergeben sich aus dem Gegenstand der Unteransprüche, sowie der Zeichnung mit der dazugehörigen Beschreibung.

Ein Ausführungsbeispiel der Erfindung ist nachstehend unter Bezugnahme auf die zugehörige Zeichnung näher erläutert.

### Kurze Beschreibung der Zeichnung

- Fig. 1: zeigt in einer schematischen Prinzipskizze einen Schnitt eines erfindungsgemäßen Handsteuerungsgebers.

>

### Bevorzugtes Ausführungsbeispiel

Fig. 1 zeigt im Schnitt einen erfindungsgemäßen Handsteuerungsgeber 10. Der Handsteuerungsgeber 10 enthält eine Montagevorrichtung 12, in der zwei Steuerwellen 14, 16 drehbar gelagert sind. Die Steuerwellen 14, 16 sind, wie ein Kreuz, senkrecht zueinander angeordnet. Mit einem Steuerhebel 18 lassen sich die beiden Steuerwellen 14, 16 über ein Kardangelenk 19 antreiben. Die Steuerwellen 14, 16 sind jeweils mit zwei Schenkelfedern 20, 22, welche als Rückholmechanismus 24 dienen, vorgespannt. In der Schnittzeichnung ist nur das Schenkelfedernpaar 20, 22 zu sehen, welches die Steuerwelle 14 umschließt. Die Spannung der Schenkelfedern 20, 22 wird mit jeweils einer Spannvorrichtung 26, 28 eingestellt. Durch die Redundanz der Schenkelfedern 20, 22 wird die Zuverlässigkeit erhöht, sobald eine der Schenkelfedern 20, 22, beispielsweise durch Bruch, ausfällt. Außerdem lassen sich die Druckpunkte für die Bedienung bei unterschiedlicher Einstellung der Schenkelfedern 20, 22 variieren.

Die Steuerwellen 14, 16 weisen als Bohrungen 30, 32 ausgebildete Ausnehmungen an Stirnseiten 34, 36 der Enden auf. In diesen Bohrungen 30, 32 befinden sich jeweils Permanentmagnete 38, 40. Gegenüber eines jeden Permanentmagneten 38, 40 ist jeweils eine Leiterplatte 42, 44 angeordnet. Auf den Leiterplatten 42, 44 ist jeweils ein induktiv sensibles Element 46, 48 vorgesehen. Diese induktiv sensiblen Elemente 46, 48 dienen im Zusammenwirken mit den Permanentmagneten 38, 40 als Drehwinkelgeber.

Bei den induktiv sensiblen Elementen 46, 48 handelt es sich um Chips mit Mikrospulen, die auf ein sich änderndes Magnetfeld reagieren. Durch eine Bewegung der Steuerwellen 14, 16 mittels des Steuerhebels 18 induzieren die Permanentmagnete 38, 40 einen elektrischen Strom in den Spulen, der zur Erfassung einer Drehbewegung der Steuerwellen 14, 16 ausgewertet werden kann. Der Strom wird dazu als Signalstrom zur Verarbeitung weitergeleitet. Hierbei lässt sich nicht nur der eingestellte Winkel ermitteln, sondern ggf. auch eine Winkelgeschwindigkeit oder eine Winkelbeschleunigung, die zur Steuerung einer Maschine herangezogen werden können.

Die Permanentmagnete 38, 40 sind dazu weitestgehend senkrecht zu dem jeweiligen Chip bzw. der Leiterplatten 42, 44 angeordnet. Die Leiterplatten 42, 44 sind auf einer Mutterleiterplatte 47 vorgesehen. Auf der Mutterleiterplatte 47 sind neben den Leiterplatten 42, 44 weitere elektronische Funktionseinheiten 49 vorgesehen. Dazu gehört insbesondere eine Schnittstelle 50, um den Handsteuergeber 10 mit zu steuernden Maschinen oder Geräten zu verbinden. Ferner befinden sich im Bedarfsfall und zur intelligenten Ausbildung des Handsteuergebers 10 eine Prozessoreinheit, ein Speicher und andere Schaltlogik, die als integrierte Schaltkreise auf einem Chip vorgesehen sein können, auf der Mutterleiterplatte 47. Diese Funktionselemente sind in vorliegender Darstellung nicht abgebildet. Vorzugsweise arbeitet der Handsteuerungsgeber 10 digital. Aber eine analoge Arbeitsweise kann auch vorgesehen sein.

Die Leiterplatten 42, 44 sowie die Mutterleiterplatte 47 befinden sich in einem eigenen, inneren Gehäuse 52, welches üblicherweise aus Kunststoff besteht. Dadurch sind sie vor äußeren Einflüssen geschützt. Die Leiterplatten 42, 44 befinden sich dort wiederum in Taschen 56 des inneren Gehäuses 52. Die Leiterplatten 42, 44 werden auf diese Weise stabil ausgerichtet, so dass die induktiv sensiblen Elemente 46, 48 jeweils senkrecht zur Stirnseite 34, 36 der Steuerwellen 14, 16 angeordnet sind. Das innere Gehäuse 52 befindet sich neben der Montagevorrichtung 12 in einem äußeren Gehäuse 54, welches vorliegend aus Metall gefertigt ist. Das äußere Gehäuse 54 umschließt topfartig den gesamten Steuerungsmechanismus und schützt ihn vor äußeren Einflüssen. An dem äußeren Gehäuse 54 ist ein Flansch 57 vorgesehen um den Handsteuerungsgeber 10 in einer Baugruppe modulartig befestigen zu können.

Der Steuerhebel 18 ragt, um ihn betätigen zu können, aus dem äußeren Gehäuse 54 heraus. Am oberen Ende 58 des Steuerhebels 18 befindet sich ein Schalter 60, vorzugsweise ein Totmannschalter, der die Bedienung einer zusätzlichen Funktion des Handsteuergebers 10 ermöglicht. Über den Steuerhebel 18, sowie den Schalter 60 ist ein elastischer Faltenbalg 62 übergezogen. Dieser Faltenbalg 62 dichtet das äußere Gehäuse 54 des Handsteuergebers 10 ab. Ein oberer Teilbereich 64 des Faltenbalges 62 ist als Griff 66 ausgebildet, womit der Steuerhebel 18 bedient wird. Mit 68 werden Montagefüße bezeichnet, mit denen der Handsteuergeber 10 in einer Baugruppe abgestützt werden kann.

## Patentansprüche

1. Handsteuergeber (10) zum Steuern von Maschinen, enthaltend
a) einen Steuerhebel (18), welcher zum Steuern betätigt wird,
b) wenigstens eine Steuerwelle (14, 16),
- welche drehbar in einer Montagevorrichtung (12) gelagert ist, und
- welche unmittelbar und/oder über ein Getriebe (19) mit dem Steuerhebel (18) verbunden ist,
c) einen Drehwinkelgeber, zum Erfassen und Ausgeben des Drehwinkels der Steuerwelle (14, 16), welcher mit dem Steuerhebel (18) jeweils eingestellt wird,
d) der Drehwinkelgeber gebildet wird aus
- einem Permanentmagneten (38, 40), welcher an einem Ende der Steuerwelle (14, 16) fixiert ist,
- einem induktiv sensiblen Element (46, 48), welches Drehungen des Permanentmagneten (38, 40) erfasst und
- einem Signalgeber (46, 48), welcher ein dem Drehwinkel entsprechendes Signal erzeugt,
**dadurch gekennzeichnet, dass**
e) das induktiv sensible Element (46, 48) auf einer Leiterplatte (42, 44) vorgesehen ist, welche im Wesentlichen senkrecht zur Achse der Steuerwelle (14, 16) angeordnet ist und
f) die Leiterplatte (42, 44) mit einer Mutterleiterplatte (47) gekoppelt ist, auf der weitere elektronische Funktionselemente vorgesehen sind, wobei
g) die Leiterplatte (42, 44) und die Mutterleiterplatte (47) in einem eigenständigen Gehäuse (52) vorgesehen sind.

2. Handsteuergeber (10) zum Steuern von Maschinen nach Anspruch 1, **dadurch gekennzeichnet, dass** der Drehwinkelgeber den Drehwinkel und/oder die Winkelgeschwindigkeit und/oder die Winkelbeschleunigung erfasst und jeweils ein entsprechendes Signal generiert.

3. Handsteuergeber (10) zum Steuern von Maschinen nach einem der Ansprüche 1 oder 2, **dadurch gekennzeichnet, dass** das induktiv sensible Element (46, 48) als Chip ausgebildet ist, welcher Mikrospulen enthält.

4. Handsteuergeber (10) zum Steuern von Maschinen nach einem der Ansprüche 1 bis 3, **dadurch gekennzeichnet, dass** der Permanentmagnet (38, 40) in einer Ausnehmung (30, 32) einer Stirnseite (34, 36) der Steuerwelle (14, 16) angeordnet ist.

5. Handsteuergeber (10) zum Steuern von Maschinen nach einem der Ansprüche 1 bis 4, **dadurch gekennzeichnet, dass** der Steuerhebel (18) gegen einen Rückholmechanismus (24) betätigbar ist, der den Steuerhebel (18) und die Steuerwelle (16, 18) nach dem Betätigen in eine Ausgangsposition zurückbringt.

6. Handsteuergeber (10) zum Steuern von Maschinen nach Anspruch 4, **dadurch gekennzeichnet, dass** der Rückholmechanismus (24) aus zwei unabhängig einstellbaren Schenkelfedern (20, 22) besteht, welche um die Steuerwelle (14, 16) angeordnet sind.

7. Handsteuergeber (10) zum Steuern von Maschinen nach einem der Ansprüche 1 bis 6, **dadurch gekennzeichnet, dass** die Montagevorrichtung (12) in einem Gehäuse (54) vorgesehen ist, aus dem der Steuerhebel (18) herausragt.

8. Handsteuergeber (10) zum Steuern von Maschinen nach einem der Ansprüche 1 bis 7, **dadurch gekennzeichnet, dass** der Steuerhebel (18) wenigstens einen Schalter (60) aufweist.

9. Handsteuergeber (10) zum Steuern von Maschinen nach einem der Ansprüche 1 bis 8, **dadurch gekennzeichnet, dass** der Steuerhebel (18) mit einem elastischen Dichtkörper (62) zum Gehäuse (54) abgedichtet ist.

10. Handsteuergeber (10) zum Steuern von Maschinen nach Anspruch 9, **dadurch gekennzeichnet, dass** der elastische Dichtkörper von einem Faltbalg (62) gebildet wird.

## Claims

1. A manual controller (10) for controlling machines, comprising
a) a control lever (18), which is actuated for controlling,
b) at least one control shaft (14, 16)
- which is rotatably mounted in a mounting device (12), and
- which is connected to the control lever (18) directly and / or via a transmission (19),
c) a rotation angle encoder for detecting and outputting the angle of rotation of the control shaft (14, 16) which is set with the control lever (18) respectively,
d) the rotation angle encoder formed by
- a permanent magnet (38, 40) which is fixed at one end of the control shaft (14, 16),
- an inductively sensitive element (46, 48) which detects rotations of the permanent magnet (38, 40), and
- a signal generator (46, 48) which generates a signal corresponding to the angle of rotation,
**characterized in that**
e) the inductively sensitive element (46, 48) is provided on a circuit board (42, 44), which is substantially perpendicular to the axis of the control shaft (14, 16), and
f) the circuit board (42, 44) is coupled to a mother board (47) on which further electronic functional elements are provided,
g) wherein the circuit board (42, 44) and the mother board (47) are provided in an independent housing (52).

2. A manual controller (10) for controlling machines according to claim 1, **characterized in that** the rotation angle encoder detects the angle of rotation and /or the angular velocity and / or the angular acceleration and respectively generates a corresponding signal.

3. A manual controller (10) for controlling machines according to one of claims 1 or 2, **characterized in that** the inductively sensitive element (46, 48) is formed as a chip which comprises micro-coils.

4. A manual controller (10) for controlling machines according to one of claims 1 to 3, **characterized in that** the permanent magnet (38, 40) is arranged in a recess (30, 32) of an end face (34, 36) of the control shaft (14, 16).

5. A manual controller (10) for controlling machines according to one of claims 1 to 4, **characterized in that** the control lever (18) is operable against a return mechanism (24) which returns the control lever (18) and the control shaft (16, 18) into a starting position after an actuation.

6. A manual controller (10) for controlling machines according to claim 4, **characterized in that** the return mechanism (24) consists of two independently adjustable leg springs (20, 22), which are arranged around the control shaft (14, 16).

7. A manual controller (10) for controlling machines according to one of claims 1 to 6, **characterized in that** the mounting device (12) is provided in a housing (54), from which the control lever (18) protrudes.

8. A manual controller (10) for controlling machines according to one of claims 1 to 7, **characterized in that** the control lever (18) comprises at least one switch (60).

9. A manual controller (10) for controlling machines according to one of claims 1 to 8, **characterized in that** the control lever (18) is sealed to the housing (54) with an elastic sealing body (62).

10. A manual controller (10) for controlling machines according to claim 9, **characterized in that** the elastic sealing body is formed by a bellows (62).

## Revendications

1. Émetteur de commande manuelle destiné à la commande de machines, comprenant
(a) un levier de commande (18) actionné en vue de la commande,
(b) au moins un arbre de commande (14, 16),
- logé de manière susceptible de tourner dans un dispositif de montage (12), et
- relié au levier de commande directement et/ou par l'intermédiaire d'une transmission (19)
(c) un capteur d'angle de rotation destiné à détecter et émettre l'angle de rotation de l'arbre de commande (14, 16) et réglé respectivement sur le levier de commande (18),
(d) le capteur d'angle de rotation étant formé de
- un aimant permanent (38, 40) fixé à l'une des extrémités de l'arbre de commande (14, 16),
- un élément sensible à l'induction (46, 48) détectant les rotations de l'aimant permanent (38, 40) et
- un capteur de signaux (46, 48) générant un signal correspondant à l'angle de rotation,
**caractérisé en ce que**
(e) l'élément sensible à l'induction (46, 48) est prévu sur un circuit imprimé (42, 44) disposé essentiellement perpendiculairement à l'axe de l'arbre de commande (14, 16) et,
(f) le circuit imprimé (42, 44) est couplé à un circuit imprimé de base (47), sur lequel sont prévus d'autres éléments électroniques fonctionnels,
(g) le circuit imprimé (42, 44) et le circuit imprimé de base (47) étant prévus dans un boîtier indépendant (52).

2. Émetteur de commande manuelle (10) destiné à la commande de machines selon la revendication 1, **caractérisé en ce que** le capteur d'angle de rotation détecte l'angle de rotation et/ou la vitesse angulaire et/ou l'accélération angulaire et génère à chaque fois un signal correspondant.

3. Émetteur de commande manuelle (10) destiné à la commande de machines selon l'une quelconque des revendications 1 ou 2, **caractérisé en ce que** l'élément sensible à l'induction (46, 48) est configuré sous forme de puce électronique comprenant des microbobines.

4. Émetteur de commande manuelle (10) destiné à la commande de machines selon l'une quelconque des revendications 1 à 3, **caractérisé en ce que** l'aimant permanent (38, 40) est disposé dans un évidement (30, 32) d'une face frontale (34, 36) de l'arbre de commande (14, 16).

5. Émetteur de commande manuelle (10) destiné à la commande de machines selon l'une quelconque des revendications 1 à 4, **caractérisé en ce que** le levier de commande (18) peut être actionné en agissant contre un mécanisme de rappel (24) qui replace le levier de commande (18) et l'arbre de commande (16, 18), après actionnement, dans une position de départ.

6. Émetteur de commande manuelle (10) destiné à la commande de machines selon la revendication 4, **caractérisé en ce que** le mécanisme de rappel (24) se compose de deux ressorts de torsion (20, 22) pouvant être réglés indépendamment l'un de l'autre et disposés autour de l'arbre de commande (14, 16).

7. Émetteur de commande manuelle (10) destiné à la commande de machines selon l'une quelconque des revendications 1 à 6, **caractérisé en ce que** le dispositif de montage (12) est prévu dans un boîtier (54) duquel émerge le levier de commande (18).

8. Émetteur de commande manuelle (10) destiné à la commande de machines selon l'une quelconque des revendications 1 à 7, **caractérisé en ce que** le levier de commande (18) présente au moins un bouton de commande (60).

9. Émetteur de commande manuelle (10) destiné à la commande de machines selon l'une quelconque des revendications 1 à 8, **caractérisé en ce que** le levier de commande (18) est étanche par rapport au boîtier (54) au moyen d'un corps d'étanchéité (62) élastique.

10. Émetteur de commande manuelle (10) destiné à la commande de machines selon la revendication 9, **caractérisé en ce que** le corps d'étanchéité élastique est formé par un soufflet de protection (62).
